# EUROPÄISCHE PATENTSCHRIFT

(11) **EP 1 479 848 B1**
(45) Veröffentlichungstag und Bekanntmachung des Hinweises auf die Patenterteilung: **20.02.2008**
(21) Anmeldenummer: 04450015.5
(22) Anmeldetag: 21.01.2004
(51) Int. Cl.: E04F 13/06, E04G 21/30, E06B 1/62

(54) **Laibungsanschlussprofil für an Putz angrenzende Bauteile**
Connecting section for plaster on adjoining construction elements
Profilé de raccord pour plâtre sur éléments de construction voisins

(30) Priorität: 22.05.2003 AT 3572003
(43) Veröffentlichungstag der Anmeldung: 24.11.2004
(73) Patentinhaber: Kassmannhuber, Peter, 9701 Rothenthurn (AT); Mick, Stefan, Mag., 9545 Radenthein (AT)
(72) Erfinder: Kassmannhuber, Peter, 9701 Rothenthurn (AT); Mick, Stefan, Mag., 9545 Radenthein (AT)
(74) Vertreter: Babeluk, Michael

(56) Entgegenhaltungen:
- EP-B- 0 801 189
- WO-A-97/30245
- DE-A- 4 229 080
- DE-U- 20 011 013
- DE-U- 20 114 499
- DE-U- 29 919 128

## Beschreibung

Die Erfindung betrifft ein Laibungsanschlussprofil für an Putz angrenzende Bauteile, insbesondere für Fenster- oder Türstöcke, mit einem Dichtungsschenkel, welcher bauteilseitig Befestigungsmittel, beispielsweise ein Dichtungsband, aufweist und mit einem Außenschenkel in Verbindung steht, wobei der Außenschenkel einen im Wesentlichen senkrecht dazu abgewinkelten Einputzsteg aufweist wobei der Außenschenkel lediglich über eine flexible Lasche mit dem Dichtungsschenkel verbunden ist.

Aus der DE 42 29 080 A1 ein Laibungsanschlussprofil für Putzanschlüsse an einem Fensterstock bekannt, dessen Dichtungsschenkel mittels einer selbstklebenden Dichtungsmasse mit dem Fensterstock verklebt wird. Das Anschlussprofil gemäß DE 42 29 080 A1 weist an der von der Hauswand abgewandten Seite eine streifenförmige Schutzlasche auf, welche sich mit Hilfe eines Abstandssteges am Fensterrahmen abstützt und längs einer Sollbruchstelle vom Laibungsanschlussprofil abtrennbar ist. Die Schutzlasche dient zur Befestigung einer Folie, mit welcher der Fensterflügel bei den Verputzarbeiten abgedeckt werden kann. Nach dem Verputzen kann die Schutzlasche entlang der Sollbruchstelle abgetrennt werden, wonach allerdings die Dichtungsmasse sichtbar wird und den Witterungseinflüssen ausgesetzt ist.

In der DE 200 11 013 U1 ist ein Laibungsanschlussprofil beschrieben, welches mit einem selbstklebenden Dichtungsband mit einem Bauteil verbunden wird. Um das Dichtungsband gegen Witterungseinflüsse zu schützen, ist eine elastische Dichtungslippe vorgelagert, welche im Bereich einer Sollbruchstelle für einen Folienbefestigungsschenkel schräg nach vorne an den angrenzenden Bauteil beispielsweise die Trägerleiste für einen Rollladen angepresst wird.

Dichtungsbänder bzw. selbstklebende Dichtungsmassen, mit welchen einteilige Laibungsanschlussprofile am Fenster- oder Türstock befestigt werden, haben den Nachteil, dass Relativbewegungen zwischen dem angrenzenden Einbauteil und der Fassade nur sehr eingeschränkt aufgenommen werden können. Üblicherweise liegt die Dehnungsfähigkeit des Dichtungsbandes bei ca. 25% der Dichtungsbandstärke. Ein Dichtungsband mit 4 mm Stärke kann so z.B. Bewegungen der Fassade weg vom Fenster- oder Türstock lediglich im Ausmaß von ca. 1 mm aufnehmen. Zum Ausgleich größerer Relativbewegungen werden im Fassadenbau teilweise expandierende Dichtungsbänder bzw. Profile mit expandierenden Dichtungsbändern verwendet, diese sind jedoch aufgrund der Dicke des Dichtungsbandes optisch unansehnlich, so wie relativ teuer und kompliziert beim Einbau.

In diesem Zusammenhang ist aus der WO 97/30245 A1 eine Anputzleiste für Fensterstöcke, Türstöcke oder dergleichen am Übergang zu Putz bekannt geworden, welche aus einem U-förmigen Basisbereich besteht, welcher mittels eines Klebebandes am Fensterstock befestigbar ist. Auf den Basisbereich der Anputzleiste ist ein ebenfalls im Wesentlichen U-förmiger Vorderbereich aufsteckbar, wobei eine Steckverbindung nach Art eines Teleskopaares eine Relativbewegung zwischen dem Basisbereich und dem Vorderbereich zulässt. Dadurch können zwar Bewegungen des Fensterstockes, beispielsweise verursacht durch Winddruck, teilweise ausgeglichen werden, nicht jedoch Querbewegungen in der Fensterebene in Bezug auf die Profillängsachse. Durch die in Aufnahmeräume des Vorderbereiches ragende Fortsätze des Basisbereiches ist keine dichte Verbindung zwischen Einbauteil und Fassade gewährleistet. Weiters ist das zweiteilige Profil nur relativ aufwendig herzustellen.

Weiters ist aus der EP 0 801 189 B1 ein Laibungsanschlussprofil bekannt, welches einen inneren Rahmenbefestigungsschenkel sowie einen gegenüberliegenden Außenschenkel mit einem senkrecht abgewinkelten Einputzsteg aufweist, wobei der Rahmenbefestigungsschenkel und der Außenschenkel durch zwei beabstandete Verbindungsstege aus elastisch verbiegbarem Material derart miteinander verbunden sind, dass die Schenkel parallel zueinander und senkrecht gegeneinander verschiebbar sind. Der Rahmenbefestigungsschenkel wird mit einem Klebeband am Fensterstock befestigt. Nachteile bestehen vor allem darin, dass zwar Relativbewegungen in der Fensterebene, nicht jedoch in vertikaler Richtung vom Fensterstock wegführende Zugbelastungen vom Anschlussprofil in ausreichendem Ausmaß aufgenommen werden können, sodass es zu Ablösungen im Klebebereich kommen kann. Weiters bleiben relativ große Flächen des Anschlussprofils nach dem Einbau sichtbar.

Aus der DE 299 19 128 U1 ist eine Anschlussleiste für Fensterprofile bekannt geworden, welche einen Fensterschenkel (mit einem Dichtungsband am Fenster befestigbaren Schenkel) und einen Wandschenkel aufweist. Die beiden Schenkel sind zueinander durch einen flexiblen Steg elastisch bewegbar und gleichen dadurch Ungenauigkeiten zwischen dem Fensterstock und der Wand aus. Der flexible Steg zwischen den beiden Schenkeln besteht beispielsweise aus Weich-PVC, wodurch die Schenkel mit einer gewissen Vorspannung im Wesentlichen parallel zueinander ausgerichtet werden können und bei der Montage in dieser Lage mit Hilfe einer Rasteinrichtung fixiert werden. Diese Rasteinrichtung weist einen abtrennbaren Steg auf, der einstückig mit einem Scharnierfortsatz verbunden ist. Gemäß einer Darstellung in den Figuren 6 und 7 der DE 299 19 128 U1 wird der abreißbare Steg mitsamt des Scharnierfortsatzes nach dem Einbau der Anschlussleiste entfernt, sodass ein nach vorne offener Spalt frei bleibt.

Aus der DE 201 14 499 U1 ist eine Befestigung für Putzanschlussleisten an Bauteilen wie Fenster- oder Türrahmen bekannt geworden, bei welcher zwischen der Unterkante des Profils und einem Klebefuß ein Federelement ausgebildet ist. Das Federelement bildet ein faltbares Element zwischen dem am Bauteil befestigten Klebefuß und der Unterkante des Profil.

Aufgabe der Erfindung ist es, diese Nachteile zu vermeiden und ein Laibungsanschlussprofil zu schaffen, mit welchem einerseits eine dauerhafte Abdichtung zwischen Putz- oder Spachtelanschlüssen und den angrenzenden Bauteilen erreicht werden kann und andererseits auch eine Vertikalbewegung bzw. Zugbelastung in eine vom angrenzenden Bauteil wegführende Richtung in ausreichendem Ausmaß zugelassen wird. Weiters soll das Laibungsanschlussprofil einfach herstellbar und montierbar sein.

Erfindungsgemäß wird dies dadurch erreicht, dass der Außenschenkel eine in Richtung Bauteil ragende Deckleiste aufweist, welche den Spalt zwischen Dichtungsschenkel und Außenschenkel, sowie gegebenenfalls die von der Laibung abgewandte Schmalseite des Dichtungsschenkels abdeckt, wobei die flexible Lasche von der in Richtung Bauteil ragenden Deckleiste ausgeht und an der der Deckleiste zugewandten Schmalseite des Dichtungsschenkels befestigt ist. Vorteilhafterweise kann in diesem Bereich auch eine Dichtlippe zum Bauteil vorgesehen sein, sodass die flexible Lasche und die Dichtlippe gemeinsam extrudiert werden können.

Erfindungsgemäß besteht somit das Laibungsanschlussprofil aus zwei Profilteilen, einem am Bauteil z.B. mit einem Dichtungsband befestigten Dichtungsschenkel und dem lediglich mit einer flexiblen Lasche verbundenen Außenschenkel, wodurch - je nach Abmessung der flexiblen Lasche - Relativbewegungen in sämtliche Richtungen (auch in Richtung einer Zugbelastung) von mehreren Millimetern möglich sind. Die zwei Profilteile können durch ein flexibles Material (z.B. Weich-PVC, TPE, etc.) in beliebiger Ausführung miteinander verbunden sein. Es ist auch möglich, die flexible Lasche, bzw. die Verbindung zwischen Dichtungsschenkel und Außenschenkel durch eine Materialverdünnung herzustellen.

Erfindungsgemäß können der Außenschenkel, der Dichtungsschenkel und die flexible Lasche gemeinsam, beispielsweise durch Co-Extrusion, hergestellt werden.

In einer Weiterbildung der Erfindung weist die Deckleiste eine sich in Richtung Bauteil erstreckende Dichtlippe aus einem elastischen Material auf.

Falls es durch eine Relativbewegung zwischen Bauteil und angrenzender Fassade zu einem Abheben der an der Deckleiste angebrachten Dichtlippe kommt, ist es von Vorteil, wenn der Dichtungsschenkel an einer oder zu beiden Seiten des Dichtungsbandes ebenfalls Dichtlippen aus einem elastischen Material aufweist. Dadurch ist auch bei größeren Relativbewegungen für einen dichten Anschluss und einen Schutz des Dichtungsbandes gesorgt.

Da für den problemlosen Einbau ein stabiles Profil erforderlich ist, sind der Dichtungsschenkel und der Außenschenkel vor dem Einbau des Laibungsanschlussprofils aneinander fixiert. Neben einer mechanischen Fixierung, beispielsweise eine Schnapp- oder Rastverbindung, können der Dichtungsschenkel und der Außenschenkel mit einem Kleber, beispielsweise mit einem doppelseitigen Klebeband miteinander verbunden sein, wobei die Klebekraft des Klebers bzw. des Klebebandes geringer ist als die Klebekraft des Dichtungsbandes. Beim Auftreten von Spannungen bzw. Bewegungen löst sich somit die Verbindung zwischen dem Dichtungsschenkel und dem Außenschenkel bevor sich die Verbindung zwischen Dichtungsschenkel und Bauteil löst.

Gemäß einer besonders vorteilhaften Ausführungsvariante der Erfindung, kann die flexible Lasche von der in Richtung Bauteil ragenden Deckleiste ausgehen und in einer Aufnahme des Dichtungsschenkels in Richtung der Profillängsachse verschiebbar befestigt sein. Durch diese Maßnahme wird jede Beschränkung der Relativbewegung in Richtung der Profillängsachse aufgehoben. Die flexible Lasche ist bevorzugt S-förmig vorgespannt und presst den Dichtungsschenkel, beispielsweise mit einer Positionierschulter, an den Außenschenkel, sodass auf ein Klebeband zwischen Dichtungsschenkel und Außenschenkel - zur Fixierung im nicht eingebauten Zustand - verzichtet werden kann.

Die Erfindung wird im Folgenden anhand von Zeichnungen näher erläutert. Es zeigen die Fig. 1 bis 6 keine Ausführungsbeispiele des Erfindung sondern Beispiele von Laibungsanschlussprofllen, die das Verständnis der Erfindung erleichtern und die Fig. 7 bis 11 Ausführungsbeispiele der Erfindung, nämlich
- Fig. 1: ein Laibungsanschlussprofil in einer Schrägansicht,
- Fig. 2: das Anschlussprofil nach Fig. 1 in einer Profilansicht,
- Fig. 3: bis Fig. 6 ein Detail des Laibungsanschlussprofils in unterschiedlichen Ausführungsvarianten,
- Fig. 7: ein erfindungsgemäßes Laibungsanschlussprofil in einer Schrägansicht,
- Fig. 8: das Anschlussprofil nach Fig. 7 in einer Profilansicht,
- Fig. 9: und Fig. 10 eine erfindungsgemäße Ausführungsvariante des Laibungsanschlussprofils in einer Schräg- und einer Profilansicht, sowie
- Fig. 11: eine Subvariante der Ausführung gemäß Fig. 10 in einer Profilensicht.

Das in den Fig. 1 und Fig. 2 dargestellte Laibungsanschlussprofil 1 für an Putz angrenzende Bauteile 10 weist einen Dichtungsschenkel 2 auf, welcher bauteilseitig mit einem Dichtungsband 3 ausgestattet und mit einem Außenschenkel 4 verbunden ist. Eine Relativbewegung sowohl in der Ebene des Einbauteiles 10 als auch in eine vom Einbauteil 10 wegführende Richtung wird durch eine flexible Lasche 5 oder ein faltbares Element 5" aufgenommen, welche(s) den Dichtungsschenkel 2 mit dem Außenschenkel 4 verbindet. Der Außenschenkel 4 weist einen im Wesentlichen senkrecht dazu abgewinkelten Einputzsteg 13 auf.

Der Dichtungsschenkel 2 weist als Befestigungsmittel ein Dichtungsband 3 auf, mit dem das Laibungsanschlussprofil 1 auf den Bauteil 10 aufgeklebt wird. Zu beiden Seiten des Dichtungsbandes 3 können Dichtlippen oder Schutzlaschen 11, 12 aus Weich- oder Hartmaterial angebracht sein. Es ist allerdings auch möglich, den Dichtungsschenkel 2 mechanisch z.B. durch Verschrauben am Bauteil 10 zu befestigen (siehe Fig. 10, Fig. 11).

Die Fig. 3 bis Fig. 6 zeigen unterschiedliche Ausführungsvarianten der elastischen und beweglichen Verbindung des Dichtungsschenkels 2 mit dem Außenschenkel 4, wobei in den Fig. 3 und Fig. 4 die flexible Lasche 5 jeweils von den von der Deckleiste 6 abgewandten Schmalseiten 8' des Außenschenkels 4 sowie des Dichtungsschenkels 2 ausgeht. Wie beispielsweise aus Fig. 3 ersichtlich, kann bei einer Zugbelastung der Außenschenkel 4 in die durch den Pfeil 21 angedeutete Richtung um mehrere Millimeter vom Dichtungsschenkel 2 abgehoben werden. Im Vergleich dazu ist in Fig. 1 die Einbausituation dargestellt, in welcher der Dichtungsschenkel 2 und der Außenschenkel 4 aneinander fixiert sind. Der Dichtungsschenkel und der Außenschenkel 4 können mit einem Kleber, beispielsweise mit einem doppelseitigen Klebeband 20, aneinander fixiert werden, wobei die Klebekraft des Klebers bzw. Klebebandes 20 geringer ist als die Klebekraft des Dichtungsbandes 3.

Wie in den Fig. 5 und Fig. 6 dargestellt, kann auch ein faltbares Element 5' vorgesehen sein, welches von den einander zugekehrten Oberflächen des Außenschenkels 4 sowie des Dichtungsschenkels 2 ausgeht. In allen Fällen ist auch nach einer Relativbewegung von mehreren Millimetern für einen dichten Anschluss gesorgt.

Bei der in den Fig. 7 und Fig. 8 dargestellten, erfindungsgemäßen Ausführungsvariante des Anschlussprofils 1 geht die flexible Lasche 5 von der in Richtung Bauteil 10 ragenden Deckleiste 6 aus und ist an der der Deckleiste 6 zugewandten Schmalseite 8 des Dichtungsschenkels 2 befestigt. Auch bei einer Bewegung des Außenschenkels 4 relativ zu dem am Bauteil befestigten Dichtungsschenkel 2, welche den Spalt 7 zwischen Dichtungsschenkel und Außenschenkel vergrößert, bleibt dieser durch die im Frontbereich angeordnete flexible Lasche 5 nach außen verschlossen.

Eine optisch ansprechende Außenansicht wird dadurch gewährleistet, dass der Außenschenkel 4 eine in Richtung Bauteil 10 ragende Deckleiste 6 aufweist, welche den Spalt 7 zwischen Dichtungsschenkel 2 und Außenschenkel 4 überragt. Weiters wird von der Deckleiste 6 auch die von der Laibung abgewandte Schmalseite 8 des Dichtungsschenkels 2 abgedeckt. Der Außenschenkel 4, der Einputzsteg 13 und die Deckleiste 6 bilden in der dargestellten Ausführungsvariante ein im Querschnitt im Wesentlichen T-förmiges Profil. Am einbauseitigen Ende der Deckleiste 6 ist eine Dichtlippe 9 aus einem elastischen Material angeordnet.

Die Deckleiste 6 weist an der dem Bauteil 10 zugewandten Seite eine Putzabzugskante 14 oder Putzabzugsfläche auf. Zur Schonung der an den Putz angrenzenden Bauteile 10 weist das Laibungsanschlussprofil 1 einen abtrennbaren Schutzschenkel 15 mit einem Klebeband 16 zur Aufnahme einer Abdeckfolie auf, welcher vorzugsweise über eine Sollbruchstelle 17 im Bereich der Putzabzugskante 14 oder Putzabzugsfläche befestigt ist. Auf der vom Dichtungsschenkel 2 abgewandten Seite des Außenschenkels 4 kann eine Arretiervorrichtung 18, beispielsweise eine Klebelasche, für ein Putzarmierungsgewebe 19 vorgesehen sein. Das Armierungsgewebe 19 kann auch am Einputzsteg 13 befestigt sein.

Bei der in den Fig. 9 und Fig. 10 dargestellten, erfindungsgemäßen Ausführungsvariante des Anschlussprofils 1 geht die flexible Lasche 5' von der in Richtung Bauteil 10 ragenden Deckleiste 6 aus und ist in einer nutförmigen Aufnahme 22 des Dichtungsschenkels 2 in Richtung der Profillängsachse verschiebbar befestigt. Die flexible Lasche 5' weist einen im Querschnitt verstärkten Kopfbereich 23 mit Hinterschneidungen 24 auf, welcher in der nutförmigen Aufnahme 22 des Dichtungsschenkels 2 einrastet und daher in Profillängsachse verschiebbar bleibt, wodurch Relativbewegungen in Richtung der Profillängsachse zusätzlich erleichtert werden. Ähnlich wie bei der zweiten Ausführungsvariante kann die sich in Richtung Bauteil 10 erstreckende Dichtlippe 9, vorzugsweise durch Co-Extrusion, gemeinsam mit der flexiblen Lasche 5' an der Deckleiste 6 angeformt sein.

An der von der Deckleiste 6 abgewandten Seite weist der Dichtungsschenkel 2 und der Außenschenkel 4 ineinander eingreifende Rastelemente 25, 26 auf, welche aufgrund des Abstandes der beiden Rastnasen eine Vergrößerung des Spaltes 7 zwischen Dichtungsschenkel 2 und Außenschenkel 4 zulassen. Im nicht eingebautem Zustand wird der Dichtungsschenkel 2 durch die Vorspannung der S-förmigen, flexiblen Lasche 5' mit einer Positionierschulter 31 an den Außenschenkel 4 gedrückt und durch die Rastelemente 25, 26 in Position gehalten, wodurch eine einfache Handhabung bei der Montage gewährleistet ist.

Wie insbesondere aus Fig. 10 ersichtlich, weist der Außenschenkel 4 Durchgangsöffnungen 27 auf, durch welche den Dichtungsschenkel 2 am Bauteil 10 festlegende Befestigungsmittel 28, wie Klammern, Nägel oder Schrauben etc., anbringbar sind. Bei der Verwendung von Schrauben kann der Dichtungsschenkel 2 den Durchgangsöffnungen 27 im Außenschenkel 4 zugeordnete Bohrungen bzw. Langlöcher 29 für die Befestigungsmittel 28 aufweisen. Der Dichtungsschenkel 2 weist eine in Längsrichtung verlaufende Nut 30 auf der dem Außenschenkel 4 zugewandten Seite auf, in welcher die Schraubenköpfe der im Ausführungsbeispiel dargestellten Schrauben 28 versenkt angeordnet sind.

Die Subvariante gemäß Fig. 11 unterscheidet sich von der Ausführungsvariante nach Fig. 10 durch einen im Querschnitt kreisförmigen Kopfbereich 23 der flexiblen Lasche 5', welcher in der Aufnahme 22 des Dichtungselementes 2 einrastet. Weiters ist hier das am Außenschenkel 4 angeformte Rastelement 25, welches mit dem Rastelement 26 des Dichtungsschenkels 2 im Eingriff steht, aus einem elastischen Material gefertigt, sodass eine Relativbewegung in allen Raumrichtungen ermöglicht wird.

## Patentansprüche

1. Laibungsanschlussprofil (1) für an Putz angrenzende Bauteile (10), insbesondere für Fenster- oder Türstöcke, mit einem Dichtungsschenkel (2), welcher bauteilseitig Befestigungsmittel, beispielsweise ein Dichtungsband (3), aufweist und mit einem Außenschenkel (4) in Verbindung steht, wobei der Außenschenkel (4) einen im Wesentlichen senkrecht dazu abgewinkelten Einputzsteg (13) aufweist, wobei der Außenschenkel (4) lediglich über eine flexible Lasche (5; 5') mit dem Dichtungsschenkel (2) verbunden ist, **dadurch gekennzeichnet, dass** der Außenschenkel (4) eine in Richtung Bauteil (10) ragende Deckleiste (6) aufweist, welche den Spalt (7) zwischen Dichtungsschenkel (2) und Außenschenkel (4), sowie gegebenenfalls die von der Laibung abgewandte Schmalseite (8) des Dichtungsschenkels (2) abdeckt, und dass die flexible Lasche (5; 5') von der in Richtung Bauteil (10) ragenden Deckleiste (6) ausgeht und an der der Deckleiste (6) zugewandten Schmalseite (8) des Dichtungsschenkels (2) befestigt ist.

2. Laibungsanschlussprofil (1) nach Anspruch 1, **dadurch gekennzeichnet, dass** die Deckleiste (6) eine sich in Richtung Bauteil (10) erstreckende Dichtlippe (9) aus einem elastischen Material aufweist.

3. Laibungsanschlussprofil (1) nach Anspruch 1 oder 2, **dadurch gekennzeichnet, dass** der Außenschenkel (4), der Einputzsteg (13) und die Deckleiste (6) im Querschnitt ein im Wesentlichen T-förmiges Profil bilden.

4. Laibungsanschlussprofil (1) nach einem der Ansprüche 1 bis 3, **dadurch gekennzeichnet, dass** die Deckleiste (6) an der dem Bauteil (10) zugewandten Seite eine Putzabzugskante (14) oder Putzabzugsfläche aufweist.

5. Laibungsanschlussprofil (1) nach Anspruch 4, **dadurch gekennzeichnet, dass** das Laibungsanschlussprofil (1) einen abtrennbaren Schutzschenkel (15) zur Aufnahme einer Abdeckfolie aufweist, welcher vorzugsweise über eine Sollbruchstelle (17) im Bereich der Putzabzugskante (14) oder Putzabzugsfläche befestigt ist.

6. Laibungsanschlussprofil (1) nach einem der Ansprüche 1 bis 5, **dadurch gekennzeichnet, dass** der Außenschenkel (4) auf der vom Dichtungsschenkel (2) abgewandten Seite eine Arretiervorrichtung (18), beispielsweise eine Klebelasche, für ein Putzarmierungsgewebe (19) aufweist.

7. Laibungsanschlussprofil (1) nach einem der Ansprüche 1 bis 6, **dadurch gekennzeichnet, dass** der Dichtungsschenkel (2) und der Außenschenkel (4) vor dem Einbau des Laibungsanschlussprofils (1) aneinander fixiert sind.

8. Laibungsanschlussprofil (1) nach Anspruch 7, **dadurch gekennzeichnet, dass** der Dichtungsschenkel (2) und der Außenschenkel (4) mit einem Kleber, beispielsweise mit einem doppelseitigen Klebeband (20), miteinander verbunden sind, wobei die Klebekraft des Klebers bzw. des Klebebands (20) geringer ist als die Klebekraft des Dichtungsbandes (3).

9. Laibungsanschlussprofil (1) nach einem der Ansprüche 1 bis 6, **dadurch gekennzeichnet, dass** die flexible Lasche (5') von der in Richtung Bauteil (10) ragenden Deckleiste (6) ausgeht und in einer Aufnahme (22) des Dichtungsschenkels (2) in Richtung der Profillängsachse verschiebbar befestigt ist.

10. Laibungsanschlussprofil (1) nach Anspruch 9, **dadurch gekennzeichnet, dass** die flexible Lasche (5') S-förmig vorgespannt ist, und den Dichtungsschenkel (2), beispielsweise mit einer Positionierschulter (31), an den Außenschenkel (4) anpresst.

11. Laibungsanschlussprofil (1) nach Anspruch 9 oder 10, **dadurch gekennzeichnet, dass** die flexible Lasche (5') einen im Querschnitt verstärkten Kopfbereich (23) mit Hinterschneidungen (24) aufweist, welcher in der Aufnahme (22) des Dichtungsschenkels (2) einrastet.

12. Laibungsanschlussprofil (1) nach der Ansprüche 9 bis 11, **dadurch gekennzeichnet, dass** die sich in Richtung Bauteil (10) erstreckende Dichtlippe (9) vorzugsweise durch Co-Extrusion gemeinsam mit der flexiblen Lasche (5') an der Deckleiste (6) angeformt ist.

13. Laibungsanschlussprofil (1) nach einem der Ansprüche 9 bis 12, **dadurch gekennzeichnet, dass** der Dichtungsschenkel (2) und der Außenschenkel (4) an der von der Deckleiste (6) abgewandten Seite ineinander eingreifende Rastelemente (25, 26) aufweisen.

14. Laibungsanschlussprofil (1) nach einem der Ansprüche 1 bis 13, **dadurch gekennzeichnet, dass** der Außenschenkel (4) Durchgangsöffnungen (27) aufweist, durch welche den Dichtungsschenkel (2) am Bauteil (10) festlegende Befestigungsmittel (28), wie Klammern, Nägel oder Schrauben anbringbar sind.

15. Laibungsanschlussprofil (1) nach Anspruch 14, **dadurch gekennzeichnet, dass** der Dichtungsschenkel (2) den Durchgangsöffnungen (27) im Außenschenkel (4) zugeordnete Bohrungen bzw. Langlöcher (29) für die Befestigungsmittel (28) aufweist.

16. Laibungsanschlussprofil (1) nach Anspruch 14 oder 15, **dadurch gekennzeichnet, dass** der Dichtungsschenkel (2) eine in Längsrichtung verlaufende Nut (30) auf der dem Außenschenkel (4) zugewandten Seite aufweist.

17. Laibungsanschlussprofil (1) nach einem der Ansprüche 1 bis 16, **dadurch gekennzeichnet, dass** der Außenschenkel (4), der Dichtungsschenkel (2) und die flexible Lasche (5; 5') gemeinsam durch Co-Extrusion hergestellt sind.

18. Laibungsanschlussprofil (1) nach einem der Ansprüche 1 bis 17, **dadurch gekennzeichnet, dass** die flexible Lasche (5; 5') durch eine Materialverdünnung hergestellt ist.

## Claims

1. Connecting profile (1) for construction parts (10) adjoining plaster, especially for window and door frames, with a sealing leg (2), which is provided with attaching means such as a sealing tape (3) on the side of said parts and connects to an outer leg (4), said outer leg (4) having a plastering rib (13) essentially at a right angle thereto and being connected to the sealing leg (2) via a flexible strap (5; 5') only, **characterised in that** the outer leg (4) has a cover strip (6) extending towards the construction part (10), which covers the gap (7) between the sealing leg (2) and the outer leg (4), and, if required, the narrow edge (8) of the sealing leg (2) facing away from the soffit, and that the flexible strap (5; 5') starts at the cover strip (6) extending towards construction part (10) and is attached to the narrow edge (8) of the sealing leg (2) facing the cover strip (6).

2. Connecting profile (1) according to claim 1, **characterised in that** the cover strip (6) has a sealing lip (9) extending towards construction part (10), which is made of elastic material.

3. Connecting profile (1) according to claim 1 or 2, **characterised in that** in cross-section the outer leg (4), the plastering rib (13) and the cover strip (6) form an essentially T-shaped profile.

4. Connecting profile (1) according to any of claims 1 to 3, **characterised in that** the cover strip (6) has a plaster strike-off edge (14) or a screed face on the side facing away from the construction part (10).

5. Connecting profile (1) according to claim 4, **characterised in that** the soffit connecting profile (1) has a detachable protecting member (15) for attaching a masking foil, which member is preferably held in the area of the plaster strike-off edge (14) or screed face via a defined break-off site (17).

6. Connecting profile (1) according to any of claims 1 to 5, **characterised in that** the outer leg (4) has an arresting means (18) on the side facing away from the sealing leg (2), for instance a glueing strap for holding a plaster reinforcement weave (19).

7. Connecting profile (1) according to any of claims 1 to 6, **characterised in that** the sealing leg (2) and the outer leg (4) are fixedly connected prior to installation of the soffit connecting profile.

8. Connecting profile (1) according to claim 7, **characterised in that** the sealing leg (2) and the outer leg (4) are bonded, for instance by means of a double-face adhesive tape (20), where the adhesive strength of the bonding agent or the adhesive tape (20) is smaller than that of the sealing tape (3).

9. Connecting profile (1) according to any of claims 1 to 6, **characterised in that** the flexible strap (5') departs from the cover strip (6) extending towards construction part (10), and is held in a recess (22) of the sealing leg (2) in such a way that it can be moved in the direction of the longitudinal axis of the profile.

10. Connecting profile (1) according to claim 9, **characterised in that** the flexible strap (5') is pre-stressed in the shape of an S and presses the sealing leg (2) against the outer leg (4), for instance by means of a positioning shoulder (31).

11. Connecting profile (1) according to claim 9 or 10, **characterised in that** the flexible strap (5') has a head part (23) of increased cross-section with undercuts (24), which locks into the recess (22) of the sealing leg (2).

12. Connecting profile (1) according to any of claims 9 to 11, **characterised in that** the sealing lip (9) extending towards construction part (10) is moulded jointly with the flexible strap (5') on the cover strip (6), preferably by co-extrusion.

13. Connecting profile (1) according to any of claims 9 to 12, **characterised in that** the sealing leg (2) and the outer leg (4) are provided with interlocking positioning elements (25, 26) at the side facing away from the cover strip (6).

14. Connecting profile (1) according to any of claims 1 to 13, **characterised in that** the outer leg (4) has through-holes (27), through which fastening means (28), such as clips, nails, or screws, can be introduced to attach the sealing leg (2) to the construction part (10).

15. Connecting profile (1) according to claim 14, **characterised in that** the sealing leg (2) is furnished with bores or slits (29) for the fastening means (28), which correspond to the through-holes (27) in the outer leg (4).

16. Connecting profile (1) according to claim 14 or 15, **characterised in that** the sealing leg (2) has a longitudinal groove (30) on the side facing the outer leg (4).

17. Connecting profile (1) according to any of claims 1 to 16, **characterised in that** the outer leg (4), the sealing leg (2) and the flexible strap (5; 5') are jointly manufactured by co-extrusion.

18. Connecting profile (1) according to any of claims 1 to 17, **characterised in that** the flexible strap (5; 5') is made by thinning out the material.

## Revendications

1. Profil de raccordement de surface intérieure (1) pour un élément de construction (10) adjacent à l'enduit, notamment pour des encadrements de fenêtres ou de portes, comprenant une branche d'étanchéité (12) ayant des moyens de fixation côté pièce de construction, par exemple une bande d'étanchéité (3) et en liaison avec une branche extérieure (4), qui a un bord d'encastrement sous enduit (13), pratiquement recourbé à l'équerre, la branche extérieure (4) étant reliée à la branche d'étanchéité (2) uniquement par une patte souple (5, 5'),
**caractérisé en ce que**
la branche extérieure (4) a un bord de couverture (6) en direction de l'élément de construction (10) qui couvre l'intervalle (7) entre la branche d'étanchéité (2) et la branche extérieure (4) et le cas échéant le petit côté (8) de la branche d'étanchéité (2) éloignée de l'encadrement et
la patte souple (5, 5') est issue du rebord de couverture (6) en saillie vers l'élément de construction (10) et cette patte est fixée au petit côté (8) de la branche d'étanchéité (2) dirigée vers le bord de couverture (6).

2. Profil de raccordement (1) selon la revendication 1,
**caractérisé en ce que**
le rebord de couverture (6) a une lèvre d'étanchéité (9) qui s'étend en direction de l'élément de construction (10), cette lèvre étant en une matière élastique.

3. Profil de raccordement (1) selon la revendication 1 ou 2,
**caractérisé en ce que**
la branche extérieure (4), le bord d'encastrement sous enduit (13) et le bord de couvrement (6) forment en coupe, un profil pratiquement à section en T.

4. Profil de raccordement (1) selon l'une des revendications 1 à 3,
**caractérisé en ce que**
le bord de couverture (6) présente sur son côté tourné vers l'élément de construction (10), une arête de finition d'enduit (14) ou une surface de finition d'enduit.

5. Profil de raccordement (1) selon la revendication 4,
**caractérisé en ce qu'**
il comporte une branche de protection (15) détachable pour recevoir un film de couverture, cette branche étant reliée de préférence par l'intermédiaire d'un point de rupture de consigne (17) au niveau de l'arête de finition d'enduit (14) ou de la surface de finition d'enduit.

6. Profil de raccordement (1) selon l'une des revendications 1 à 5,
**caractérisé en ce que**
la branche extérieure (4) présente sur son côté non tourné vers la branche d'étanchéité (2), un dispositif de blocage (18), par exemple une patte adhésive pour la toile d'armature d'enduit (19).

7. Profil de raccordement (1) selon l'une des revendications 1 à 6,
**caractérisé en ce que**
la branche d'étanchéité (2) et la branche extérieure (4) sont fixées l'une à l'autre avant l'installation du profil de raccordement (1).

8. Profil de raccordement (1) selon la revendication 7,
**caractérisé en ce que**
la branche d'étanchéité (2) et la branche extérieure (4) sont reliées l'une à l'autre à l'aide d'un adhésif, par exemple un ruban adhésif double face (20), la force adhésive de l'adhésif ou du ruban adhésif (20) étant inférieure à la force adhésive de la bande d'étanchéité (3).

9. Profil de raccordement (1) selon l'une des revendications 1 à 6,
**caractérisé en ce que**
la patte souple (5') est issue du bord de recouvrement (6) venant en saillie en direction de l'élément de construction (10) et cette patte souple est fixée de manière coulissante dans un logement (22) de la branche d'étanchéité (2) en direction de l'axe longitudinal du profil.

10. Profil de raccordement (1) selon la revendication 9,
**caractérisé en ce que**
la patte souple (5') est précontrainte en forme de S et la branche d'étanchéité (2) est par exemple comprimée par un épaulement de positionnement (31) contre la branche extérieure (4).

11. Profil de raccordement (1) selon les revendications 9 ou 10,
**caractérisé en ce que**
la patte souple (5') a une zone de tête (23) de section renforcée avec des parties en contre-dépouille (24) venant dans un logement (22) de la branche d'étanchéité (2).

12. Profil de raccordement (1) selon l'une des revendications 9 à 11,
**caractérisé en ce que**
la lèvre d'étanchéité (9) qui s'étend en direction de la pièce de construction (10) est formée de préférence par co-extrusion avec la patte souple (5') sur le bord de recouvrement (6).

13. Profil de raccordement (1) selon l'une des revendications 9 à 12,
**caractérisé en ce que**
la branche d'étanchéité (2) et la branche extérieure (4) ont des éléments d'enclipsage (25, 26) qui s'interpénètrent par les côtés opposés à celui du bord de couverture (6).

14. Profil de raccordement (1) selon l'une des revendications 1 à 13,
**caractérisé en ce que**
la branche extérieure (4) comporte des orifices traversants (27) permettant de fixer la branche d'étanchéité (2) à l'élément de construction (10) par des moyens de fixation (28) tels que des pinces, des clous ou des vis.

15. Profil de raccordement (1) selon la revendication 14,
**caractérisé en ce que**
la branche d'étanchéité (2) comporte des perçages ou des trous oblongs (29) associés aux orifices traversants (27) de la branche extérieure (4) pour des moyens de fixation (28).

16. Profil de raccordement (1) selon la revendication 14 ou 15,
**caractérisé en ce que**
la branche d'étanchéité (2) comporte une rainure (30) dans la direction longitudinale, sur le côté tourné vers la branche extérieure (4).

17. Profil de raccordement (1) selon l'une des revendications 1 à 16,
**caractérisé en ce que**
la branche extérieure (4), la branche d'étanchéité (2) et les pattes souples (5, 5') sont fabriquées en commun par co-extrusion.

18. Profil de raccordement (1) selon l'une des revendications 1 à 17,
**caractérisé en ce que**
la patte souple (5, 5') est réalisée par un amincissement de la matière.
